# EUROPÄISCHE PATENTSCHRIFT

(11) **EP 2 551 203 B1**
(45) Veröffentlichungstag und Bekanntmachung des Hinweises auf die Patenterteilung: **12.08.2015**
(21) Anmeldenummer: 12004282.5
(22) Anmeldetag: 05.06.2012
(51) Int. Cl.: B65B 65/00, B65B 57/02, B65B 61/06, B65B 9/04

(54) **Verfahren zum Schneiden von Packungen**
Method for cutting packages
Procédé destiné à couper des emballages

(30) Priorität: 29.07.2011 DE 102011108939
(43) Veröffentlichungstag der Anmeldung: 30.01.2013
(73) Patentinhaber: MULTIVAC Sepp Haggenmüller GmbH & Co KG, 87787 Wolfertschwenden (DE)
(72) Erfinder: Spix, Guido, 89079 Ulm (DE)
(74) Vertreter: Grünecker Patent- und Rechtsanwälte PartG mbB

(56) Entgegenhaltungen:
- EP-A1- 0 569 933
- EP-A1- 1 714 886
- DE-A1- 2 437 127
- DE-A1- 19 651 954
- US-A- 2 599 430
- US-A- 4 905 159

## Beschreibung

Die Erfindung bezieht sich auf ein Verfahren zum Schneiden von Packungen aus einem Folienverbund in einer Tiefziehverpackungsmaschine gemäß dem Oberbegriff des Anspruchs 1 sowie auf eine Tiefziehverpackungsmaschine.

In der Patentanmeldung EP 1 714 886 A1 der Anmelderin ist eine Tiefziehverpackungsmaschine mit einer Laserschneideinrichtung offenbart, die Verpackungen aus einem Folienverbund von beispielsweise zwei miteinander versiegelten Folien heraustrennt. Eine solche intermittierend arbeitende Tiefziehverpackungsmaschine mit einer hohen Leistung (Packungen pro Minute) weist oftmals eine Gesamtmaschinenlänge von mehr als 10 Meter auf. Dabei befindet sich eine Formstation zum Formen von Mulden in eine Unterfolie an einem ersten Ende der Tiefziehverpackungsmaschine und eine Schneidstation an einem zweiten Ende. Dazwischen befinden sich weitere Stationen, beispielsweise eine Einlegestation, Siegelstation, Etikettier- und/oder Druckstation. Die Packungen sollen an der Kontur der Siegelnähte so herausgetrennt werden, dass eine Siegelnaht am Packungsrand verbleibt, die zum Einen eine Mindestbreite und zum Anderen eine möglichst gleichbleibende Breite aufweist. Die Unterfolie wird dabei mittels zweier Klammerketten seitlich erfasst und von einem ersten zu einem zweiten Ende der Tiefziehverpackungsmaschine transportiert. Dabei kann es beispielsweise durch Kettenlängungen zu Schwankungen im Vorzug der Folie kommen. Durch diese Schwankungen auftretende Probleme, wie unterschiedliche Siegelnahtbreiten nach dem Schneiden der Packungen, werden dadurch kompensiert, dass eine erhöhte Breite der Siegelnaht vorgesehen wird, so dass die geringste toleranzbedingte Breite nach dem Schneiden noch die notwendige Mindestbreite aufweisen kann. Der für solche Siegelnahtbreiten notwendige Platzbedarf muss in der Auslegung bei den Werkzeugen in der Tiefziehverpackungsmaschine berücksichtigt werden. Breite Siegelnähte erfordern zusätzlich hohe Drücke oder eine lange Siegelzeit beim Erzeugen der Siegelnähte.

Aus der DE 24 37 127 A1 ist eine Tiefziehverpackungsmaschine mit verstellbaren Arbeitsstationen und Detektoren offenbart, um eine Siegelnaht nach der Siegelstation zu erfassen, um die Siegelstation und die Schneidstation im Abstand gegenüber der Formstation verstellen zu können.

Aufgabe der vorliegenden Erfindung ist es, mit möglichst einfachen Mitteln eine Tiefziehmaschine hinsichtlich der Schneidung so zu verbessern, dass die Siegelnähte nur die an der Packung notwendige Breite aufweisen müssen.

Diese Aufgabe wird gelöst durch ein Verfahren mit den Merkmalen des Anspruchs 1 bzw. durch eine Tiefziehverpackungsmaschine mit den Merkmalen des Anspruchs 7.

Das erfindungsgemäße Verfahren zum Schneiden von Packungen aus einem Folienverbund in einer Tiefziehverpackungsmaschine sieht folgende Schritte vor: Versiegeln von Folien zu Packungen in einer Siegelstation, wobei Siegelnähte erzeugt werden, Ermitteln der Lage der Siegelnähte und Ausrichten der Schneideinrichtung passend zu den Siegelnähten.

Durch die Ermittlung der Lage der Siegelnähte vor oder in der Schneidstation kann die Schneideinrichtung so exakt ausgerichtet werden, dass die Packungen an der Außenkontur ihrer Siegelnähte geschnitten werden, so dass unnötig breitere Siegelnähte nicht mehr notwendig sind, um eine Mindestbreite der Siegelnaht entlang ihrer Kontur einzuhalten.

Vorzugsweise werden die Siegelnähte nach dem Versiegeln mittels eines Visionsystems erfasst und in einer Steuerung die Position eines Schnittbilds ermittelt, um anschließend die Schneideinrichtung in Transportrichtung und/oder quer zur Transportrichtung auszurichten. Die Ermittlung des Schnittbildes auf diese Weise bringt den Vorteil, dass auch bei wechselnden Formaten, bei denen die Formwerkzeuge und Siegelwerkzeuge ausgetauscht werden, keine Anpassung an der Schneidstation vorgenommen werden muss, da die Siegelnähte immer entsprechend des zu schneidenden Folienbereichs ermittelt werden können.

Erfindungsgemäß wird ein Referenzelement in der Siegelstation erzeugt. Dieses Referenzelement steht zwangsweise in einem festen räumlichen Bezug zu den ebenfalls in der Siegelstation erzeugten Siegelnähten.

Bevorzugt wird das Referenzelement mittels Stanzen oder als Siegelmerkmal erzeugt. Beispielsweise kann das Referenzelement ein kleines ausgestanztes Loch sein, das später in der Schneidstation erfasst und ausgewertet wird.

Erfindungsgemäß wird das Referenzelement mittels einer Erkennungsvorrichtung nach der Siegelstation erfasst, welches ein einfaches, sicheres und gleichzeitig kostengünstiges Messen ermöglicht.

Eine vorteilhafte Ausführung der Erkennungsvorrichtung ist ein Visionsystem, das in der Lage ist, das Referenzelement in seiner Lage in und quer zur Transportrichtung zu erfassen.

Vorzugsweise ist die Schneideinrichtung eine Laserschneideinrichtung, um die Verpackungen durch Heraustrennen aus dem Folienverbund entlang der Siegelnähte zu vereinzeln, da hierbei die Schneideinrichtung selbst nicht bewegt wird, sondern es ausreicht, den Scanner der Laserschneideinrichtung entsprechend dem ermittelten Schnittbild zu bewegen bzw. auszulenken. Hierbei wird keine Zeit zum Angleichen der Position der Schneideinrichtung benötigt und Einstellzeiten werden minimiert.

In einer vorteilhaften Variante ist die Schneideinrichtung ein Komplettschnittwerkzeug und dieses wird entsprechend des Schnittbildes verstellt. Beispielsweise sind Servoantriebe und Führungen vorgesehen, um das Komplettschnittwerkzeug schnell und exakt in eine für den folgenden Schneidvorgang vorgesehene neue Position zu bewegen. Die Verstellung kann in Transportrichtung und/oder quer zur Transportrichtung erfolgen.

Eine erfindungsgemäße Tiefziehverpackungsmaschine umfasst eine Siegelstation und eine Schneideinrichtung, wobei eine Erkennungsvorrichtung zum Erfassen der Lage von Siegelnähten nach der Siegelstation vorgesehen ist und die Schneideinrichtung bezüglich der Lage des von ihr erzeugbaren Schnittbilds relativ zu den Siegelnähten ausrichtbar ist. Somit können Lageunterschiede der Siegelnähte, die durch den Folientransport auftreten können auf eine konstruktiv einfache Weise erfasst und ausgeglichen werden.

Vorzugsweise ist die Schneideinrichtung ein Komplettschnittwerkzeug oder eine Laserschneideinrichtung, um ein schnelles Austrennen der Packungen aus einem Folienverbund zu ermöglichen.

Erfindungsgemäß ist in der Siegelstation mittels Stanzen oder mittels eines Siegelwerkzeugs ein Referenzelement in einem Folienverbund erzeugbar, was eine einfache und kostengünstige Lösung darstellt.

Erfindungsgemäß ist die Erkennungsvorrichtung dazu ausgebildet, mittels des Referenzelements die Lage der Siegelnähte zu erfassen und an eine Steuerung zu übermitteln, die ihrerseits dann die Schneideinrichtung entsprechend ausrichten kann.

In einer vorteilhaften Alternative ist die Erkennungsvorrichtung dazu ausgebildet, den Konturenverlauf der Siegelnähte zu erfassen, um die Schneideinrichtung für das beabsichtigte Schnittbild auszurichten bzw. das Schnittbild inklusive seiner Position zu erzeugen und die Informationen vorzugsweise an eine Laserschneideinrichtung zur Bearbeitung weiterzuleiten.

Bevorzugt ist dabei die Erkennungsvorrichtung zum Erfassen der Lage von Siegelnähten ein Visionsystem.

Im Folgenden werden vorteilhafte Ausführungsbeispiele der Erfindung anhand einer Zeichnung näher erläutert. Im Einzelnen zeigen:
- Figur 1:: eine schematische Seitenansicht einer erfindungsgemäßen Verpackungsmaschine in Form einer Tiefziehverpackungsmaschine,
- Figur 2:: eine schematische Draufsicht auf einen Teil der Tiefziehverpackungsmaschine.

Gleiche Komponenten sind in den Figuren durchgängig mit gleichen Bezugszeichen versehen worden.

Figur 1 zeigt in schematischer Ansicht eine erfindungsgemäße Verpackungsmaschine 1 in Form einer Tiefziehverpackungsmaschine. Diese Tiefziehverpackungsmaschine 1 weist eine Formstation 2, eine Siegelstation 3, eine Etikettiereinrichtung 5 und eine Schneidstation 4 auf, die in dieser Reihenfolge in einer Arbeitsrichtung R an einem Maschinengestell 6 angeordnet sind. Eingangsseitig befindet sich an dem Maschinengestell 6 eine Zuführrolle 7, von der eine Folie 8 abgezogen wird. Im Bereich der Siegelstation 3 ist ein Materialspeicher 9 vorgesehen, von dem eine Deckelfolie 10 abgezogen wird. Ferner weist die Verpackungsmaschine 1 eine Vorschubeinrichtung 30 (siehe Figur 2) auf, die die Folie 8 ergreift und diese pro Arbeitstakt in der Arbeitsrichtung R weitertransportiert.

In der dargestellten Ausführungsform ist die Formstation 2 als eine Tiefziehstation ausgeführt, in der in die Folie 8 durch Tiefziehen Mulden 11 geformt werden. Dabei kann die Formstation 2 derart ausgebildet sein, dass in der Richtung senkrecht zur Arbeitsrichtung R mehrere Mulden 11 nebeneinander gebildet werden. In Arbeitsrichtung R hinter der Formstation 2 ist eine Einlegestrecke 12 vorgesehen, in der in der Folie 8 Mulden 11 manuell oder automatisch mit einem Produkt 13 befüllt werden.

Die Siegelstation 3 verfügt über eine verschließbare Kammer 14, in der die Atmosphäre in den Packungsmulden 11 vor dem Versiegeln z.B. durch Gasspülen mit einem Austauschgas oder mit einem Gasgemisch ersetzt werden kann. Alternativ dazu können die Packungsmulden 11 in der verschließbaren Kammer 14 evakuiert werden.

Stromabwärts folgt eine Etikettierstation 5 zum Aufbringen von Etiketten von oben auf die Oberseite der Packungen 15 und/oder von unten auf die Unterseite der Packungen 15. Vor der Schneidstation 4 ist oberhalb der Packungen 15 eine Erkennungsvorrichtung 16 angebracht, die in der Lage ist, ein Referenzelement 25 oder Siegelnähte 26 (siehe Figur 2) zu erfassen und die Informationen darüber an eine Steuerung 17 zu übermitteln.

An der Schneidstation 4 werden die in einem Arbeitstakt der Verpackungsmaschine 1 gemeinsam hergestellten Packungen 15 vereinzelt. Dabei werden sie gleichzeitig mittels einer Schneideinrichtung 4a, beispielsweise eines Komplettschnittwerkzeugs, aus dem Folienverbund 18, bestehend aus der Folie 8 und der Deckelfolie 10, ausgeschnitten. Alternativ schneidet ein Laser die Packungen 15 aus dem Folienverbund 18 aus, indem er entlang der Außenkante der Siegelnähte 26 der Packungen 15 bewegt wird.

Die Verpackungsmaschine 1 verfügt ferner über die Steuerung 17. Sie hat die Aufgabe, die in der Verpackungsmaschine 1 ablaufenden Prozesse zu steuern und zu überwachen. Eine Anzeigevorrichtung 19 mit Bedienelementen 20 dient zum Visualisieren bzw. Beeinflussen der Prozessabläufe in der Verpackungsmaschine 1 für bzw. durch den Bediener.

Die generelle Arbeitsweise der Verpackungsmaschine 1 wird im Folgenden kurz beschrieben.

Die Folie 8 wird von der Zuführrolle 7 abgezogen und durch eine Formstation 2 transportiert. In der Formstation 2 werden durch Tiefziehen Mulden 11 in der Folie 8 gebildet. Die Mulden 11 werden zusammen mit dem umgebenden Bereich der Folie 8 in einem Hauptarbeitstakt zur Einlegestrecke 12 weiter transportiert, in der sie mit Produkt 13 befüllt werden.

Anschließend werden die befüllten Mulden 11 zusammen mit dem sie umgebenden Bereich der Folie 8 in einem weiteren Arbeitstakt durch die Vorschubeinrichtung in die Siegelstation 3 weitertransportiert. Die Deckelfolie 10 wird nach einem Ansiegelvorgang an die Folie 8 mit der Vorschubbewegung der Folie 8 weitertransportiert. Dabei wird die Deckelfolie 10 von dem Materialspeicher 9 abgezogen. Durch das Ansiegeln der Deckelfolie 10 auf die Packungsmulden 11 entstehen geschlossene Packungen 15, die zunächst weiterhin in einem gemeinsamen Folienverbund 18 zusammenhängen. Dieser Folienverbund 18 wird - wie erläutert - aus der Folie 8 und der Deckelfolie 10 gebildet. In der Schneidstation 4 werden die Packungen 15 schließlich mittels der Schneideinrichtung 4a vereinzelt.

Im Bereich der Schneidstation 4 können Umverpackungen 22 bereitgestellt werden, beispielsweise Kartons, um vereinzelte Packungen 21 aufzunehmen. Figur 1 zeigt eine Variante, bei der Umverpackungen 22 mittels eines Förderelements, beispielsweise eines Förderbandes 23, zu einer Position unterhalb der Schneidstation 4 gebracht werden. Ist eine Umverpackung 22 vollständig gefüllt, wird sie mittels des Förderbandes 23 abtransportiert und durch eine neue Umverpackung 22 ersetzt.

Figur 2 zeigt eine schematische teilweise Draufsicht auf die erfindungsgemäße Verpackungsmaschine 1. Die Folie 8 wird durch zwei Klammerketten 30a, 30b, die die Vorschubeinrichtung 30 bilden, beidseitig gehalten und in der Transportrichtung R durch die Verpackungsmaschine 1 transportiert.

In der Siegelstation 3 wird die Deckelfolie 10 derart auf die Folie 8 gesiegelt, dass um die Packungsmulden 11 umlaufende Siegelnähte 26 erzeugt werden, die das Produkt 13 m Inneren der Packung 15 luftdicht einschließen und somit eine lange Haltbarkeit gewährleistet. Die Siegelstation 3 kann zusätzlich ein Referenzelement 25 in den Folienverbund 18 einbringen. Beispielsweise kann ein kreisrundes Stanzmesser eine Öffnung 25 als Referenzelement durch beide Folien 8, 10 stanzen. Damit steht das Referenzelement 25 in einer festen räumlichen Beziehung zu den Siegelnähten 26 bzw. zum beabsichtigten Schnittbild 28.

Im Folgenden werden Etiketten 27 in der Etikettierstation 5 auf die Packungen 15 aufgebracht. Vor der Schneidstation 4 ermittelt eine Erkennungsvorrichtung 16 (hier als Visionsystem dargestellt) die Lage der Siegelnähte 26 oder eines oder mehrerer Referenzelemente 25. Die Steuerung 17 verarbeitet die Informationen der Erkennungsvorrichtung 16 und legt ein beabsichtigtes Schnittbild 28 für die Schneideinrichtung 4a fest, wenn diese beispielsweise als Laser ausgebildet ist. Entsprechend des Schnittbilds 28 und dessen Lage wird der Laser verstellt.

Ist die Schneidstation 4 mit einem Komplettschnittwerkzeug als Schneideinrichtung 4a vorgesehen, positioniert die Steuerung 17 die Schneideinrichtung 4a entsprechend der Lage des Referenzelements 25. Die Verstellung erfolgt in Transportrichtung R und/oder quer zur Transportrichtung R (siehe Pfeile an Position 4 in Figur 2).

Die in der Schneidstation 4 vereinzelten Packungen 21 werden beispielsweise in eine Umverpackung 22 eingelegt oder fallen in eine Umverpackung 22 hinein.

## Patentansprüche

1. Verfahren zum Schneiden von Packungen (15) aus einem Folienverbund (18) in einer Tiefziehverpackungsmaschine (1), umfassend:
Versiegeln von Folien (8, 10) zu Packungen (15) in einer Siegelstation (3), wobei Siegelnähte (26) erzeugt werden,
Erzeugen eines Referenzelements (25) in der Siegelstation (3),
Ermitteln der Lage der Siegelnähte (26) durch eine Erfassung des Referenzelements (25) mittels einer Erkennungsvorrichtung (16) nach der Siegelstation (3),
Ausrichten einer Schneideinrichtung (4a) passend zu der Lage der Siegelnähte (26).

2. Verfahren nach Anspruch 1, **dadurch gekennzeichnet, dass** die Erkennungsvorrichtung (16) ein Visionsystem ist.

3. Verfahren nach Anspruch 2, **dadurch gekennzeichnet, dass** die Siegelnähte (26) nach dem Versiegeln mittels des Visionsystems (16) erfasst werden und in einer Steuerung (17) die Position eines Schnittbilds (28) ermittelt wird, um anschließend die Schneideinrichtung (4a) in Transportrichtung (R) und/oder quer zur Transportrichtung (R) auszurichten.

4. Verfahren nach Anspruch 1, **dadurch gekennzeichnet, dass** das Referenzelement (25) mittels Stanzen oder als Siegelmerkmal erzeugt wird.

5. Verfahren nach einem der vorangehenden Ansprüche, **dadurch gekennzeichnet, dass** die Schneideinrichtung (4a) ein Laser ist, um die Verpackungen (15) durch Heraustrennen aus dem Folienverbund (18) entlang der Siegelnähte (26) zu vereinzeln.

6. Verfahren nach einem der vorangehenden Ansprüche 1 bis 4, **dadurch gekennzeichnet, dass** die Schneideinrichtung (4a) ein Komplettschnittwerkzeug ist und entsprechend des Schnittbildes (28) verstellt wird.

7. Tiefziehverpackungsmaschine (1), umfassend eine Siegelstation (3) und eine Schneideinrichtung (4a), **dadurch gekennzeichnet, dass** eine Erkennungsvorrichtung (16) zum Erfassen der Lage von Siegelnähten (26) nach der Siegelstation (3) vorgesehen ist und die Schneideinrichtung (4a) bezüglich der Lage des von ihr erzeugbaren Schnittbilds (28) relativ zu den Siegelnähten (26) ausrichtbar ist, wobei in der Siegelstation (3) mittels Stanzen oder mittels eines Siegelwerkzeugs ein Referenzelement (25) in einem Folienverbund (18) erzeugbar ist und die Erkennungsvorrichtung (16) dazu ausgebildet ist, mittels des Referenzelements (25) die Lage der Siegelnähte (26) zu erfassen.

8. Tiefziehverpackungsmaschine nach Anspruch 7, **dadurch gekennzeichnet, dass** die Schneideinrichtung (4a) ein Komplettschnittwerkzeug oder ein Laser ist.

9. Tiefziehverpackungsmaschine nach einem der Ansprüche 7 oder 8, **dadurch gekennzeichnet, dass** die Erkennungsvorrichtung (16) dazu ausgebildet ist, den Konturenverlauf der Siegelnähte (26) zu erfassen.

10. Tiefziehverpackungsmaschine nach einem der Ansprüche 7 bis 9, **dadurch gekennzeichnet, dass** die Erkennungsvorrichtung (16) zum Erfassen der Lage von Siegelnähten (26) ein Visionsystem ist.

## Claims

1. A method for cutting packages (15) out of a composite film (18) in a thermoform packaging machine (1), comprising the steps of:
sealing films (8, 10) in a sealing station (3) so as to obtain packages (15), thus forming sealed seams (26),
producing a reference element (25) in the sealing station (3),
detecting the position of the sealed seams (26) by detecting the reference element (25) by means of an identification device (16) downstream of the sealing station (3),
orienting a cutting unit (4a) in conformity with the position of the sealed seams (26).

2. A method according to claim 1, **characterized in that** the identification device (16) is a vision system.

3. A method according to claim 2, **characterized in that**, after the sealing step, the sealed seams (26) are detected by means of the vision system (16) and the position of a cutting pattern (28) is determined in a controller (17) so as to subsequently orient the cutting unit (4a) in a conveying direction (R) and/or transversely to the conveying direction (R).

4. A method according to claim 1, **characterized in that** the reference element (25) is produced by means of punching or as a seal feature.

5. A method according to one of the preceding claims, **characterized in that** the cutting unit (4a) is a laser for separating the packages (15) from one another by cutting them out of the composite film (18) along the sealed seams (26).

6. A method according to one of the preceding claims 1 to 4, **characterized in that** the cutting unit (4a) is a combination tool and that it is adjusted in accordance with the cutting pattern (28).

7. A thermoform packaging machine (1) comprising a sealing station (3) and a cutting unit (4a), **characterized in that** an identification device (16) for detecting the position of
sealed seams (26) is provided downstream of the sealing station (3) and that, with respect to the position of the cutting pattern (28) which can be produced by the cutting unit (4a), the cutting unit (4a) is adapted to be oriented relative to the sealed seams (26), wherein in the sealing station (3), a reference element (25) can be produced in a composite film (18) by means of punching or by means of a sealing tool,
and wherein the identification device (16) is configured for detecting the position of the sealed seams (26) by means of the reference element (25).

8. A thermoform packaging machine according to claim 7, **characterized in that** the cutting unit (4a) is a combination tool or a laser.

9. A thermoform packaging machine according to one of the claims 7 or 8, **characterized in that** the identification device (16) is configured for detecting the contour shape of the sealed seams (26).

10. A thermoform packaging machine according to one of the claims 7 to 9, **characterized in that** the identification device (16) for detecting the position of sealed seams (26) is a vision system.

## Revendications

1. Procédé pour la découpe d'emballages (15) en un composite de feuilles (18) dans une machine d'emballage par emboutissage ou thermoformage (1), comprenant :
le scellage de feuilles (8, 10) pour former des emballages (15) dans un poste de scellage (3) où l'on réalise des joints de scellage (26),
réalisation d'un élément de référence (25) dans le poste de scellage (3),
détermination de la position des joints de scellage (26) par relevé de l'élément de référence (25) au moyen d'un dispositif de détection (16) après le poste de scellage (3),
orientation et alignement d'un dispositif de coupe (4a) de manière ajustée adaptée à la position des joints de scellage (26).

2. Procédé selon la revendication 1, **caractérisé en ce que** le dispositif de détection (16) est un système de vision.

3. Procédé selon la revendication 2, **caractérisé en ce que** les joints de scellage (26) sont relevés après le scellage au moyen du système de vision (16), et la position d'une image de découpage (28) est déterminée dans une commande (17), pour ensuite orienter ou aligner le dispositif de coupe (4a) dans la direction de transport (R) et/ou transversalement à la direction de transport (R).

4. Procédé selon la revendication 1, **caractérisé en ce que** l'élément de référence (25) est réalisé par découpage-poinçonnage ou en tant que caractéristiques de scellage.

5. Procédé selon l'une des revendications précédentes, **caractérisé en ce que** le dispositif de coupe (4a) est un laser, destiné à séparer les emballages (15) en les découpant du composite de feuilles (18) le long des joints de scellage (26).

6. Procédé selon l'une des revendications précédentes 1 à 4, **caractérisé en ce que** le dispositif de coupe (4a) est un outillage de coupe complète et est réglé conformément à l'image de coupe (28).

7. Machine d'emballage par emboutissage ou thermoformage (1) comprenant un poste de scellage (3) et un dispositif de coupe (4a), **caractérisée en ce qu'**un dispositif de détection (16) pour relever la position de joints de scellage (26) est prévu après le poste de scellage (3), et le dispositif de coupe (4a) peut être orienté et aligné par rapport aux joints de scellage (26), quant à la position de l'image de découpage (28) qu'il peut produire, un élément de référence (25) pouvant être réalisé dans un composite de feuilles (18) par découpage-poinçonnage ou au moyen d'un outil de scellage dans le poste de scellage(3), et le dispositif de détection (16) étant conçu pour relever, à l'aide de l'élément de référence (25), la position des joints de scellage (26).

8. Machine d'emballage par emboutissage ou thermoformage selon la revendication 7, **caractérisée en ce que** le dispositif de coupe (4a) est un outillage de coupe complète ou un laser.

9. Machine d'emballage par emboutissage ou thermoformage selon l'une des revendications 7 ou 8, **caractérisée en ce que** le dispositif de détection (16) est conçu pour relever le tracé de contour des joints de scellage (26).

10. Machine d'emballage par emboutissage ou thermoformage selon l'une des revendications 7 à 9, **caractérisée en ce que** le dispositif de détection (16) pour relever la position de joints de scellage (26) est un système de vision.
